# EUROPÄISCHE PATENTANMELDUNG

(11) **EP 0 367 911 A1**
(43) Veröffentlichungstag der Anmeldung: **16.05.1990**
(21) Anmeldenummer: 89114253.1
(22) Anmeldetag: 02.08.1989
(51) Int. Cl.: A47C 21/06

(54) **Schonbezug für Matratzen für unter Inkontinenz leidende Menschen**

(30) Priorität: 18.10.1988 DE 8813102 U
(71) Anmelder: JAKOB STORZ GMBH & CO., D-7200 Tuttlingen (DE)
(72) Erfinder: Storz, Klaus, D-7200 Tuttlingen (DE)
(74) Vertreter: Lewinsky, Dietrich, Dipl.-Ing.

(57) **Zusammenfassung**

Schonbezug für Matratzen oder dgl. Sitz- und Liegeflächen von unter Inkontinenz leidenden Menschen, bestehend aus einem Frottee-Stretch-Tuchstück (1), das im Gebrauchszustand die Oberseite (2) der Matratze abdeckt, deren umlaufende Stirnflächen (3) umschließt und an der Matratzen-Unterseite den Randbereich derselben untergreifend in einem Saum endet, der eine das Tuchstück um die Matratze unter Spannung haltende elastischen Schnur enthält, wobei die Unterseite des Tuchstückes zumindest in einem mittleren Teil (6) seines die Matratzenoberseite abdeckenden Bereichs mit einer für stuhl und Harn des Patienten undurchlässigen Beschichtung aus Kunststoff wie Polyvinylchlorid oder Polyurethan versehen ist.

## Beschreibung

Die Erfindung betrifft einen Schonbezug für Matratzen oder dgl. Sitz- und Liegeflächen, der aus einem Frottee-Stretch-Tuchstück besteht, das im Gebrauchszustand die Oberseite der Matratze abdeckt, deren umlaufende Stirnflächen umschließt und an der Matratzen-Unterseite den Randbereich derselben untergreifend in einen Saum endet, der eine das Tuchstück um die Matratze unter Spannung haltende elastische Schnur enthält (DE-GM 7 047 257).

Bekanntlich besteht de Hauptanforderung an einen solchen Schonbezug, soll er für unter Inkontinenz leidende Menschen geeignet sein, darin, daß er zumindest in dem Auflagerbereich des Patienten wasserdicht und für dessen Stuhl und Harn undurchlässig ist. Aus diesem Grunde hat man in bisher bekannter Weise das einen solchen Schonbezug bildende Spannbettuch aus einem entsprechenden Kunststoff hergestellt, es sei denn, daß man statt dessen einfach eine lose Kunststoff-Unterlage verwendet hat. Da in beiden Fällen eine solche Kunststofflage zum unmittelbaren Auflegen des Patienten nicht geeignet ist, zumal er auf ihr zum Schwitzen gelangt, wird in bisher bekannter Weise dieses Kunststoff-Spannbettuch bzw. diese Kunststoff-Unterlage mit einem gesonderten Textillaken abgedeckt, auf der dann der Patient zum Liegen kommt.

Hierdurch bestehen aber ganz erhebliche Nachteile. Einerseits verrutscht die Kunststoff-Unterlage gegenüber der von ihr abgedeckten Matratze, ebenso wie sich das oben befindliche Textillaken gegenüber der sich darunter erstreckenden Kunststoff-Unterlage verschiebt, wodurch sich beide Flächengebilde zusammenballen und Falten verursachen, so daß ein glattes Aufliegen des Patienten nicht gewährliestet ist. Andererseits muß nach Gebrauch eines solchen bekannten Schonbezuges sowohl dessen Kunststoff-Spannbettuch bzw. -unterlage als auch der darüber befindliche Textillaken jeweils für sich gesäubert werden, wodurch zwei Reinigungsvorgänge notwending sind. Auch macht die getrennte Bevorratung von Kunststoff-Unterlage und Textillaken zusätzliche Mühe. Da alle diese Arbeiten häufig vom Pflegepersonal gern vermieden werden wollen, wird von ihm oft das Textillaken bei der Einbettung des Patienten weggelassen, so daß dieser unmittelbar auf der Kunststoff-Unterlage mit allen dadurch gegebenen Unzuträglichkeiten aufliegt.

Die Erfindung liegt die Aufgabe zugrunde, unter Vermeidung dieser Mängel einen Schonbezug der einleitend genannten Art so auszubilden, daß er für unter Inkontinenz leidende Menschen geeignet ist, ohne ein gesondertes Textillaken notwendig zu machen.

Diese Aufgabe ist bei einem solchen Schonbezug gemäß der Erfindung dadurch gelöst, daß die Unterseite seines Tuchstückes zumindest in einem mittleren Teil seines die Matratzenoberseite abdeckenden Bereichs mit einer für Stuhl und Harn des Patienten undurchlässignen Beschichtung aus Kunststoff wie Polyvinylchlorid oder Polyurethan versehen ist. Bei einem solchen Schonbezug ist ein gegenseitiges Verrutschen oder Zusammenballen seiner Lagen nicht möglich, vielmehr ein stets glattes Liegen des Tuchstücks ohne dessen Faltenbildung gewährleistet. Dies ist darauf zurückzuführen, daß die Kunststoff-Beschichtung mit der Unterseite des Tuchstückes innig verbunden ist. So benötigt man über den Schonbezug mit seinem wasserdichten Teilbereich hinaus kein zusätzliches Textillaken, was die Bevorratung und Reinigungsarbeit wesentlich erleichtert. Der gesamte Schonbezug ist einschließlich seiner Kunststoff-Beschichtung mit 95° C koch-, waschmaschinen- und tumblerfest sowie urin- und schweißbeständig und auch leicht desinfizierbar. Das aus Frottee-Stretch bestehende Tuchstück ist schweißaufsaugend, verhindert jegliches Schwitzen des Patienten und verhindert auch ein Aufliegen desselben bei Bettlägrigkeit, ja regt sogar dessen Durchblutung an. Erstreckt sich die Kunststoff-Beschichtung der Unterseite des Tuchstückes nur auf einen mittleren Teil dessen die Matratzenoberseite abdeckenden Bereichs, bleibt die Matratze außerhalb desselben - im Gegensatz zu insgesamt wasserdichten Schonbezügen unter dem Bettuch - atmungsaktiv und trocken. Um die Rutschfestigkeit noch zu erhöhen, ist zweckmäßig die Unterseite der Beschichtung griffig ausgebildet, beispielsweise mit einer rauhen Struktur versehen.

Es ist zwar auch bereits bekannt (CH-PS 289 023), Matratzen dadurch urinfest zu machen, indem man sie mit einem urinbeständigen Überzug einhüllt, der aus einem mindestens einseitig mit einem Kunstharz überzogenen Textilgewebe besteht, dessen sich überlappende Teile durch Klebung oder schweißen verbunden sind; ein solcher Überzug hüllt aber die Matratze auf allen deren Seiten dicht und ständig ein, läßt ihr also keinerlei Atmungsmöglichkeit, macht sie vielmehr nach gewisser Gebrauchszeit stickig, bietet aber vor allem nicht die Möglichkeit, nach Beschmutzung zwecks Reinigung abgenommen, also gewechselt werden zu können, und macht daher die Auflage eines zusätzlichen Textillakens notwendig. Solche durch Kunststoffbeschichtung wasserundurchlässigen Textilgewebebezüge für von ihnen völlig umschlossene Matratzen sind im übrigen vielfach bekannt (DE-GM 16 92 250, DE-GM 18 02 366), auch wenn sie teilweise Atmungsfreiheit zulassende Öffnungen aufweisen (GB-PS 899 315), ohne jedoch auf ein zusätzliches Bettlaken verzichten zu können. Es ist aber auch schon ein Schutzüberzug für Matratzen bekannt (DE-GM 17 47 176), der aufgrund einer seitlich taschenförmigen Ausbildung die Matratze an deren Unterseite nicht völlig umschließt, von ihr also abnehmbar ist, jedoch aus einem z.B. gegen Nässe mit Kunststoff imprägnierten Gewebe besteht, das daher ebenso die Verwendung eines zusätzlichen Textillakens notwendig macht. Schließlich ist auch schon bekannt (DE-OS 38 08 944), in dem für ein Nässen in Betracht kommenden mittleren Bereich eines die Matratze abdeckenden Bettlakens eine flüssigkeitsundurchlässige Bettunterlage ortsfest aufzubringen, ohne jedoch hierbei auf ein besonderes Bettlaken verzichten zu können.

In der Zeichnung ist ein Schonbezug der mit Erfindung vorgeschlagenen Art in einer beispielsweise gewählten Ausführungsform schematisch veranschaulicht. Es zeigen:
Fig. 1 den Schonbezug im Gebrauchszustand auf der Matratze von deren Oberseite her und
Fig. 2 den Schonbezug im Gebrauchszustand auf der Matratze von dessen Unterseite her gesehen.

Der Schonbezug besteht aus einem Frottee-Stretch-Tuchstück 1, das in dem zeichnerisch dargestellten Gebrauchszustand die Oberseite 2 der Matratze abdeckt, deren umlaufende Stirnflächen 3 umschließt und an der Matratzen-Unterseite den Randbereich 4 derselben untergreifend in einen Saum 5 endet, der eine des Tuchstück im die Matratze unter Spannung haltende elastische Schnur enthält. Die Unterseite des Tuchstückes 1 ist in einem mittleren Teil 6 seines die Matratzenoberseite abdeckenden Bereichs mit einer für Stuhl und Harn des Patienten undurchlässigen Beschichtung aus Kunststoff wie Polyvinylchlorid oder Polyurethan versehen. Hierbei ist das auf seiner Unterseite mit Kunststoff beschichtete Teile 6 ein gesondertes Stück und mit dem übrigen Bereich 2 des Tuchstückes 1 durch Vernähen verbunden.

## Patentansprüche

1. Schonbezug für Matratzen oder dgl. Sitz- und Liegeflächen von unter Inkontinenz leidenden Menschen, bestehend aus einem Frottee-Stretch-Tuchstück, das im Gebrauchszustand die Oberseite der Matratze abdeckt, deren umlaufende Stirnflächen umschließt und an der Matratzen-Unterseite den Randbereich derselben untergreifend in einem Saum endet, der eine das Tuchstück um die Matratze unter Spannung haltende elastische Schnur enthält, dadurch gekennzeichnet, daß die Unterseite des Tuchstückes (1) zumindest in einem mittleren Teil (6) seines die Matratzenoberseite abdeckenden Bereichs mit einer für Stuhl und Harn des Patienten undurchlässigen Beschichtung aus Kunststoff wie Polyvinylchlorid oder Polyurethan versehen ist.

2. Schonbezug nach Anspruch 1, dadurch gekennzeichnet, daß die Unterseite der Beschichtung griffig ist.

3. Schonbezug nach Anspruch 1 oder 2, dadurch gekennzeichnet, daß das auf seiner Unterseite mit Kunststoff beschichtete Teil (6) ein gesondertes Stück und mit dem übrigen Bereich (2) des Tuchstückes (1) verbunden ist.
